# FASCICULE DE BREVET EUROPEEN

(11) **EP 1 445 417 B1**
(45) Date de publication et mention de la délivrance du brevet: **05.07.2006**
(21) Numéro de dépôt: 04300012.4
(22) Date de dépôt: 08.01.2004
(51) Int. Cl.: E06B 9/72, E06B 9/74

(54) **Dispositif d'entraînement pour volet roulant**
Vorrichtung zum Auf- und Abwickeln eines Behanges
Device for winding a roll type closure

(30) Priorité: 15.01.2003 FR 0300387; 12.02.2003 FR 0301666
(43) Date de publication de la demande: 11.08.2004
(73) Titulaire: Bubendorff Volet Roulant Société Anonyme, 68300 Saint-Louis (FR)
(72) Inventeur: Evreux, Gérard, 74130 Ayze (FR)
(74) Mandataire: Rhein, Alain

(56) Documents cités:
- DE-A- 2 514 283
- DE-A- 3 608 988
- DE-U- 29 818 023
- FR-A- 2 519 063

## Description

La présente invention est relative à un dispositif d'entraînement pour volet roulant comportant un tube d'enroulement maintenu, de part et d'autre, par des joues support et dans l'une des extrémités duquel est engagé un moteur d'entraînement tubulaire, ce dispositif comportant, encore, un treuil d'entraînement manuel pour la commande en rotation dudit tube d'enroulement au travers dudit moteur tubulaire.

Cette invention concerne le domaine de la fabrication des volets roulants, plus particulièrement ceux dont le fonctionnement est de type électrique et qui sont pourvus de moyens de commande auxiliaires de type manuel, notamment conçus aptes à assurer une manoeuvre de secours.

L'on connaît, d'ores et déjà, des dispositifs d'entraînement correspondant à la description ci-dessus, notamment au travers du document DE 298 18 023 U. A ce propos, on observera que, dans ce document, il est décrit un dispositif d'entraînement comportant un treuil manuel intégré dans la tête du moteur et prenant, plus particulièrement, position dans la joue support du tube d'enroulement.

Un tel dispositif d'entraînement fait partie d'un volet roulant destiné à équiper une porte, une fenêtre ou analogue définie par un cadre dormant sur lequel est monté un ouvrant usuellement défini par un cadre mobile pourvu d'un vitrage. Ce dispositif est complété par des moyens de commande manuelle définis par une manivelle, en prise avec le treuil au travers d'un carré de manoeuvre, et retombant à la verticale de la joue support. Cette dernière est, usuellement, fixée dans le prolongement d'une coulisse latérale montée en applique sur la face externe des montants du cadre dormant de la porte ou analogue. Il en résulte que la manivelle tombe, du côté interne de la porte ou analogue, au devant ou à proximité immédiate du montant de l'ouvrant ce qui gêne notablement l'ouverture de celui-ci.

Un autre inconvénient consiste en ce que le treuil est intégré dans la joue support de l'arbre d'enroulement ce qui nécessite la réalisation d'une joue support et/ou d'un treuil de conception spécifique, particulièrement adapté à une telle application.

La présente invention se veut à même de remédier aux inconvénients des dispositifs de l'état de la technique.

A cet effet, la présente invention concerne un dispositif d'entraînement pour volet roulant comportant un tube d'enroulement maintenu de part et d'autre par des joues support et dans l'une des extrémités duquel est engagé un moteur d'entraînement tubulaire, ce dispositif comportant, encore, un treuil d'entraînement manuel pour la commande en rotation dudit tube d'enroulement au travers dudit moteur tubulaire, caractérisé par le fait que le dispositif comporte des moyens d'ajustement en position axiale du treuil par rapport à la joue support, ceci du côté de l'extrémité du tube d'enroulement recevant ledit moteur.

Un avantage de la présente invention consiste en ce que le treuil et, par conséquent, la manivelle qui lui est associée, sont déportés par rapport aux montants du cadre de l'ouvrant ce qui autorise une manipulation de ce dernier sans aucune gêne.

Selon un autre avantage de l'invention, le fait de pouvoir déporter le treuil par rapport à la joue support permet de faire appel à un treuil de conception traditionnelle, voire de type quelconque et notamment existant, sans avoir à recourir à un treuil de conception spécifique.

L'invention sera mieux comprise à la lecture de la description qui va suivre, se rapportant à des exemples de réalisation donnés à titre indicatif et non limitatif.

La compréhension de cette description sera facilitée en se référant au dessin joint en annexe et dans lequel :
- la figure 1 est une vue en élévation du dispositif d'entraînement selon l'invention ;
- la figure 2 est une vue en coupe longitudinale selon I-I du dispositif représenté figure 1.

La présente invention concerne le domaine de la fabrication des volets roulants, plus particulièrement ceux dont le fonctionnement est de type électrique et qui sont pourvus de moyens de commande auxiliaires de type manuel, notamment conçus aptes à assurer une manoeuvre de secours.

Cette invention concerne, plus particulièrement, un dispositif d'entraînement 1 conçu apte à équiper un volet roulant comportant un tube d'enroulement 2 sur lequel s'enroule et à partir duquel se déroule le tablier (non représenté) de ce volet roulant.

Ce tube d'enroulement 2 est maintenu, de part et d'autre, par une joue support 3 et présente deux extrémités 4 dont l'une reçoit un moteur électrique tubulaire 5 de type tournant, au moins en partie engagé à l'intérieur de cette extrémité 4, et agencé pour assurer l'entraînement dudit tube d'enroulement 2.

A ce propos, on observera qu'un tel moteur 5 présente une tête 6 au niveau de laquelle ledit moteur 5 est rendu solidaire d'une joue support 3, ceci en étant fixée sur une telle joue support (mode de réalisation non représenté) ou au moins en partie intégrée à une telle joue support 3 tel que visible sur la figure 2.

Comme visible sur cette même figure, un tel moteur 5 comporte encore, d'une part, un manchon 7 s'étendant à partir de la tête 6 de ce moteur 5 et par dessus lequel vient se positionner en rotation ledit tube d'enroulement 2 et, d'autre part, un carter 8 monté avec possibilité de rotation à l'intérieur de ce manchon 7. Ce carter 8 présente deux extrémités 9, 10 dont une première extrémité 9 recevant des moyens électriques (non représentés) aptes à assurer un entraînement dudit tube d'enroulement 2 et en prise avec ce dernier 2 ainsi qu'une seconde extrémité 10 montée avec possibilité de rotation par rapport à la tête 6 du moteur 5.

Tel que visible figure 2, le moteur 5 (plus particulièrement les moyens électriques d'entraînement du tube d'enroulement 2) est alimenté en énergie électrique par l'intermédiaire de fils électriques 11 qui pénètrent à l'intérieur du dispositif d'entraînement 1 selon l'invention au travers d'au moins un orifice 12 défini au niveau de la tête 6 du moteur 5 (figures 1 et 2).

A ce propos, on observera que, du fait du montage avec possibilité de rotation du carter 8 par rapport au manchon 7 conférant audit moteur 5 un caractère tournant, l'alimentation en énergie électrique de ce moteur 5 (plus particulièrement desdits moyens électriques d'entraînement) est réalisée au travers de contacts tournants 13 prévus, plus particulièrement, entre ce manchon 7 et ce carter 8. De tels contacts tournants 13 sont raccordés, d'une part, aux fils électriques 11 et, d'autre part, aux moyens électriques d'entraînement du tube d'enroulement 2.

Selon une autre caractéristique du dispositif 1 d'entraînement selon l'invention, celui-ci 1 comporte encore un treuil d'entraînement manuel 14 conçu apte à entraîner en rotation ledit moteur 5 pour une commande en rotation dudit tube d'entraînement 2, ce treuil 14 étant, alors, agencé pour assurer une commande en rotation dudit tube d'enroulement 2 au travers dudit moteur tubulaire 5.

A ce propos, on observera qu'un tel treuil 14 est, plus particulièrement, conçu apte à assurer une manoeuvre de secours du tube d'enroulement 2, notamment en cas de défaillance des moyens électriques d'entraînement de ce dernier 2.

Selon l'invention, ledit dispositif d'entraînement 1 comporte des moyens 15 d'ajustement en position axiale du treuil 14 par rapport à la joue support 3, ceci du côté de l'extrémité 4 du tube d'enroulement 2 recevant ledit moteur 5.

Tel que visible sur la figure 2, de tels moyens 15 d'ajustement sont définis par des moyens 16 de montage en coulissement axial dudit treuil 14 par rapport à ladite joue support 3.

En fait, de tels moyens 16 de montage en coulissement comportent au moins un arbre d'entraînement 17, d'une part, monté en coulissement par rapport audit moteur 5 et/ou par rapport audit treuil 14 et, d'autre part, en prise avec ces derniers 5, 14.

A ce propos, on observera qu'un tel arbre d'entraînement 17 s'étend à partir dudit treuil 14, notamment de manière latérale, et peut, dans un mode de réalisation particulier visible sur les figures 1 et 2, s'étendre au travers de ce treuil 14. Un tel arbre d'entraînement 17 est monté avec possibilité de rotation par rapport à la tête 6 du moteur 5 et est engagé dans cette dernière 6 pour coopérer avec ledit moteur 5, plus particulièrement avec des moyens de réception 18 que comporte ce dernier 5, notamment au niveau dudit carter 8, ceci en vue de la commande en rotation du tube d'enroulement 2.

Selon une autre caractéristique de l'invention, ledit dispositif d'entraînement 1 comporte des moyens 19 conçus aptes à assurer une immobilisation en rotation de cet arbre d'entraînement 17 par rapport audit treuil 14 ainsi que par rapport audit moteur 5, plus particulièrement par rapport au carter 8 que comporte ce dernier 5.

A ce propos, on observera que de tels moyens d'immobilisation 19 peuvent être définis par des cannelures 20 ou analogue ménagées au niveau dudit arbre d'entraînement 17 et destinées à coopérer avec des moyens complémentaires, notamment sous forme de cannelures 20A ou analogue, définis au niveau dudit treuil 14 et/ou au niveau dudit moteur 5. Un autre mode de réalisation consiste en ce que de tels moyens d'immobilisation 19 peuvent être définis par un carré de manoeuvre 25 défini au niveau dudit arbre d'entraînement 17 et destiné à coopérer avec des moyens complémentaires équipant ledit moteur 5 et/ou ledit treuil 14. Encore un autre mode de réalisation consiste en ce que de tels moyens d'immobilisation 19 peuvent être constitués par des moyens de clavetage ou analogue. Cependant et selon un mode de réalisation préféré visible figures 1 et 2, ledit arbre d'entraînement 17 présente, au niveau de l'une de ses extrémités, un carré de manoeuvre 25 destiné à coopérer avec des moyens complémentaires définis au niveau dudit treuil 14 tandis qu'au niveau de l'autre extrémité, cet arbre d'entraînement 17 comporte des cannelures 20 destinées à coopérer avec des cannelures 20A que comporte ledit moteur 5.

A ce propos et tel que visible sur cette figure 2, de telles cannelures 20A peuvent être définies au niveau de la paroi interne 21 d'une portion tubulaire 22 que comporte ledit carter 8, qui définit lesdits moyens de réception 18 agencés pour recevoir intérieurement ledit arbre d'entraînement 17, et qui est montée en rotation par rapport à la tête 6 du moteur 5, plus particulièrement à l'intérieur d'une couronne annulaire 23 définie au niveau de cette dernière 6.

En fait, dans la figure 2 il a été représenté un mode de réalisation d'un dispositif d'entraînement 1 pour lequel le treuil 14 et le moteur 5 sont sensiblement coaxiaux. Un tel mode de réalisation est, plus particulièrement, adapté à un volet roulant destiné à équiper un bâtiment neuf.

Dans le cadre de la rénovation d'un bâtiment, la mise en place d'une nouvelle porte, fenêtre ou analogue consiste, usuellement, à rapporter cette nouvelle porte ou analogue équipée d'un volet roulant sur un ancien cadre dormant. La présence de ce dernier empêche l'implantation du treuil et du moteur de manière coaxiale comme décrit ci-dessus. Dans un pareil cas, le dispositif d'entraînement 1 selon l'invention peut être complété par de moyens conçus aptes à déporter le treuil par rapport au moteur, ceci en vue de déporter la manoeuvre de ce treuil par rapport audit cadre dormant. Un tel déport peut se traduire au moins en partie par un rejet du treuil du côté interne du bâtiment.

En fait, des tels moyens de déport peuvent se présenter sous la forme d'un système de renvoi (notamment constitué par un système de pignonerie ou analogue) conçu apte à coopérer avec un arbre d'entraînement défini par deux tronçons d'axe dont un premier tronçon raccordant ledit treuil au système de renvoi ainsi qu'un second tronçon raccordant ce système de renvoi audit moteur. A ce propos, on observera que chacun de ces tronçons d'axe peut être monté en coulissement par rapport audit système de renvoi et/ou, selon le cas, par rapport audit treuil ou audit moteur.

Tel qu'il ressort de la description qui précède, le treuil 14 est monté de manière ajustable par rapport à ladite joue support 3, ceci au travers d'un montage 16 de type coulissant d'au moins un arbre d'entraînement 17 par rapport au moteur 5 et/ou au treuil 14.

Au travers de ce montage coulissant, il est possible de déporter ledit treuil 14 par rapport à la joue support 3. Ce treuil 14 peut, alors, être implanté au niveau d'un évidement ou analogue réalisé au niveau de la maçonnerie d'un bâtiment. Un tel évidement peut être refermé, notamment par maçonnage et/ou par un couvercle, en sorte de ne laisser apparaître qu'une ouverture de communication avec l'intérieur du bâtiment. C'est au travers de cette ouverture qu'il est assuré un accès au treuil 14 pour la manivelle. A ce propos, on observera que ce treuil 14 est, usuellement, pourvu d'un organe 24 (notamment défini par un carré de manoeuvre) susceptible de se positionner au niveau de ladite ouverture. C'est, plus particulièrement, au travers d'un tel positionnement qu'il est réalisé une immobilisation axiale du treuil 14 par rapport à la joue support 3, ceci dans sa position de service.

## Revendications

1. Dispositif d'entraînement (1) pour volet roulant comportant un tube d'enroulement (2) maintenu de part et d'autre par des joues support (3) et dans l'une des extrémités (4) duquel est engagé un moteur d'entraînement tubulaire (5), ce dispositif (1) comportant, encore, un treuil d'entraînement manuel (14) pour la commande en rotation dudit tube d'enroulement (2) au travers dudit moteur tubulaire (5), **caractérisé par le fait que** le dispositif (1) comporte des moyens d'ajustement (15) en position axiale du treuil (14) par rapport à la joue support (3), ceci du côté de l'extrémité (4) du tube d'enroulement (2) recevant ledit moteur (5).

2. Dispositif d'entraînement (1) selon la revendication 1, **caractérisé par le fait que** les moyens (15) d'ajustement sont définis par des moyens (16) de montage en coulissement axial dudit treuil (14) par rapport à ladite joue support (3) de laquelle est rendu solidaire ledit moteur (5).

3. Dispositif d'entraînement (1) selon la revendication 2, **caractérisé par le fait que** les moyens de montage en coulissement (16) comportent au moins un arbre d'entraînement (17), d'une part, monté en coulissement par rapport audit moteur (5) et/ou par rapport audit treuil (14) et, d'autre part, en prise avec ces derniers (5 ; 14).

4. Dispositif d'entraînement (1) selon la revendication 3, **caractérisé par le fait que** le moteur (5) présente une tête (6), rendue solidaire de la joue support (3), et dans laquelle est engagé en rotation ledit arbre d'entraînement (17) pour coopérer avec ledit moteur (5), ceci en vue de la commande en rotation dudit tube d'enroulement (2).

5. Dispositif d'entraînement (1) selon la revendication 4, **caractérisé par le fait que** le moteur (5) est de type tournant et comporte un manchon (7), s'étendant à partir de la tête (6), et à l'intérieur duquel est monté en rotation un carter (8), d'une part, recevant des moyens électriques d'entraînement du tube d'enroulement (2) et, d'autre part, comportant des moyens de réception (18) dudit arbre d'entraînement (17).

6. Dispositif d'entraînement (1) selon les revendications 4 et 5, **caractérisé par le fait que** la tête (6) du moteur présente une couronne annulaire (23) à l'intérieur de laquelle sont montés en rotation les moyens de réception (18) dudit arbre d'entraînement (17).

7. Dispositif d'entraînement (1) selon l'une quelconque des revendications 3 à 6, **caractérisé par le fait qu'**il comporte des moyens (19) conçus aptes à assurer une immobilisation en rotation de l'arbre d'entraînement (17) par rapport audit treuil (14) et par rapport audit moteur (5).

8. Dispositif d'entraînement (1) selon la revendication 7, **caractérisé par le fait que** les moyens d'immobilisation (19) sont définis, au niveau dudit arbre d'entraînement (17), par des cannelures (20), un carré de manoeuvre (25), des moyens de clavetage ou analogue destinés à coopérer avec des moyens complémentaires définis au niveau du treuil (14) et/ou du moteur (5).

9. Dispositif d'entraînement (1) pour volet roulant implanté au niveau de la maçonnerie d'un bâtiment, selon l'une quelconque des revendications précédentes, **caractérisé par le fait que** le treuil (14) est implanté au niveau d'un évidement ou analogue réalisé au niveau de la maçonnerie de ce bâtiment.

10. Dispositif d'entraînement (1) pour volet roulant implanté au niveau d'un bâtiment, selon l'une quelconque des revendications précédentes, **caractérisé par le fait que** l'immobilisation axiale dudit treuil (14) est assurée par l'intermédiaire d'un organe (24) venant se positionner au niveau d'une ouverture de communication entre le treuil (14) et l'intérieur du bâtiment.

## Claims

1. Driving device (1) for a roller blind including a winding-up tube (2) maintained on both sides by supporting flanges (3) and into one end (4) of which is inserted a. tubular driving motor (5), this device (1) including also a ananual driving winch (14) for controlling the rotation of said winding-up tube (5) through said tubular motor (5), **characterised in that** the device (1) includes means for adjusting (15) the axial position of the winch (14) with respect to the supporting flange (3), this on the side of the end (4) of the winding-up tube (2) receiving said motor (5).

2. Driving device (1) according to claim 1, **characterised in that** the adjusting means (15) arc defined by means (16) for mounting said winch (14) axially sliding with respect to said supporting flange (3), which said motor (5) is made integral with.

3. Driving device (1) according to claim 2, **characterised in that** the slidable mounting means (16) include at least one driving shaft (17), on the one hand, mounted slidable with respect to said motor (5) and/or with respect to said winch (14) and, on the other hand, engaged with the latter (5 ; 14).

4. Driving device (1) according to claim 3, **characterised in that** the motor (5) has a head (6) made integral with the supporting flange (3) and in which is rotationally inserted said driving shaft (17) so as to co-operate with said motor (5), this in order to control the rotation of said winding-up tube (2).

5. Driving device (1) according to claim 4, **characterised in that** the motor (5) is of the rotary type and includes a sleeve (7) extending from the head (6), and inside which is rotationally mounted a casing (8), on the one hand, receiving electric driving means for the winding-up tube (2) and, on the other hand, including means for receiving (18) said driving shaft (17).

6. Driving device (1) according to claims 4 and 5, **characterised in that** the head (6) of the motor has an annular crown (23) inside which are rotationally mounted the means (18) for receiving said driving shaft (17).

7. Driving device (1) according to any of claims 3 to 6, **characterised in that** it includes means (19) designed capable of ensuring an immobilisation in rotation of the driving shaft (17) with respect to said winch (14) and with respect to said motor (5).

8. Driving device (1) according to claim 7, **characterised in that** the immobilisation means (19) are defined, at the level of said driving shaft (17), by grooves (20), an operating square (25), key and pin means or the like aimed at cooperating with complementary means defined at the level of the winch (14) and/or of the motor (5).

9. Driving device (1) for a roller blind implanted at the level of the masonry of a building, according to any of the preceding claims, **characterised in that** the winch (14) is implanted at the level of a recess or the like provided for at the level of the masonry of this building.

10. Driving device (1) for a roller blind implanted at the level of a building, according to any of the preceding claims, **characterised in that** the axial immobilisation of said winch (14) is ensured through an organ (24) that is positioned at the level of a communication opening between the winch (14) and the inside of the building.

## Patentansprüche

1. Vorrichtung (1) für den Antrieb eines Rolladens, umfassend ein Aufwickelrohr (2), das beiderseits von Tragflanschen (3) gehalten ist, und in dessen einem Ende (4) ein rohrförmiger Antriebsmotor (5) eingeführt ist, wobei diese Vorrichtung (1) ebenfalls eine handbetätigte Antriebswinde (14) zur Steuerung der Drehung des besagten Aufwickelrohrs (5) über den besagten rohrförmigen Motor (5) umfaßt, **dadurch gekennzeichnet, daß** die Vorrichtung (1) Mittel zur Justierung (15) der axialen Position der Winde (14) bezüglich der Tragflansche (3) umfaßt, und zwar an der Seite des Endes (4) des Aufwickelrohrs (2), das den besagten Motor (5) aufnimmt.

2. Antriebsvorrichtung (1) nach Anspruch 1, **dadurch gekennzeichnet, daß** die Justiermittel (15) von Mitteln (16) zur axial gleitbaren Montage der besagten Winde (14) bezüglich der besagten Tragflansche (3), mit der der besagte Motor (5) fest verbunden ist, gebildet sind.

3. Antriebsvorrichtung (1) nach Anspruch 2, **dadurch gekennzeichnet, daß** die gleitbaren Montagemittel (16) wenigstens eine Antriebswelle (17) umfassen, die, einerseits, gleitbar bezüglich des besagten Motors (5) und/oder bezüglich der besagten Winde (14) gelagert ist, und, andcrseits, in diesen letzteren (5 ; 14) eingeführt ist.

4. Antriebsvorrichtung (1) nach Anspruch 3, **dadurch gekennzeichnet, daß** der Motor (5) einen Kopf (6) aufweist, der fest mit der Tragflansch (3) verbunden ist und in dem die besagte Antriebswelle (17) drehbar eingeführt ist, derart, um mit dem besagten Motor (5) zusammenzuwirken, und zwar um die Drehung des besagten Aufwickclroltrs (2) zu steuern.

5. Antriebsvorrichtung (1) nach Anspruch 4, **dadurch gekennzeichnet, daß** der Motor (5) drehbarer Art ist und eine Muffe (7) umfaßt, die sich ab dem Kopf (6) erstreckt, und in der ein Gehäuse (8) drehbar gelagert ist, das, einerseits, elektrische Antriebsmittel für das Aufwickelrohr (2) aufnimmt und, anderseits, Aufnahmemittel (18) für die besagte Antriebswelle (17) umfaßt.

6. Antriebsvorrichtung (1) nach Ansprüche 4 und 5, **dadurch gekennzeichnet, daß** der Kopf (6) des Motors eine ringförmige Krone (23) aufweist, in der die Mittel (18) zum Aufnehmen der besagten Antriebswelle (17) drehbar gelagert sind.

7. Antriebsvorrichtung (1) nach irgendeinem der Ansprüche 3 bis 6, **dadurch gekennzeichnet, daß** sie Mittel (19) umfaßt, die geeignet vorgesehen sind, eine Sperrung in Drehung der Antriebswelle (17) bezüglich der besagten Winde (14) und bezüglich des besagten Motors (5) zu sichern.

8. Antriebsvorrichtung (1) nach Anspruch 7, **dadurch gekennzeichnet, daß** die Sperrmittel (19) im Bereich der besagten Antriebswelle (17) durch Rillen (20), ein Betätigungsvierkant (25), Keilverbindungsmittel oder dergleichen gebildet sind, dazu bestimmt, mit ergänzenden Mitteln zusammenzuwirken, die im Bereich der Winde (14) und/oder des Motors (5) definiert sind.

9. Antriebsvorrichtung (1) für einen Rolladen, der im Bereich des Mauerwerks eines Gebäudes angebracht ist, nach irgendeinem der vorgehenden Ansprüche, **dadurch gekennzeichnet, daß** die Winde (14) im Bereich einer Ausnehmung oder dergleichen angebracht ist, die im Bereich des Mauerwerks dieses Gebäudes vorgesehen ist.

10. Antriebsvorrichtung (1) für einen Rolladen, der im Bereich eines Gebäudes angebracht ist, nach irgendeinem der vorgehenden Ansprüche, **dadurch gekennzeichnet, daß** die axiale Sperrung der besagten Winde (14) über ein Organ (24) gesichert wird, das im Bereich einer verbindungsöffnung zwischen der Winde (14) und dem Inneren des Gebäudes positioniert ist.
